# DEMANDE DE BREVET EUROPEEN

(11) **EP 4 787 351 A1**
(43) Date de publication de la demande: **05.08.2026**
(21) Numéro de dépôt: 26156100.5
(22) Date de dépôt: 03.02.2026
(51) Int. Cl.: G08B 25/01, G08B 21/04

(54) **DISPOSITF D'ALERTE ET DE SECURITE D'UN EQUIPEMENT ELECTROMECANIQUE**

(30) Priorité: 04.02.2025 FR 2501132
(71) Demandeur: Surus Connect, 33130 Bègles (FR)
(72) Inventeur: DUPRE, Eliot, 33140 VILLENAVE D'ORNON (FR)
(74) Mandataire: Aquinov

(57) **Abrégé**

L'invention a pour objet un dispositif d'alerte et de sécurité (1) d'un équipement électromécanique comportant un dispositif de déclenchement (10) unique comprenant un module de détection d'évènement, une première unité de communication et une unité de commande ; un dispositif récepteur (11) comportant une deuxième unité de communication apte à échanger avec ladite première unité de communication et une unité d'action apte à interrompre le fonctionnement d'un équipement électromécanique auquel il est associé ; à la suite d'une détection d'un événement d'un premier type, l'unité de commande est agencée pour transmettre au dispositif récepteur (11), une instruction d'arrêt de l'équipement et l'unité d'action dudit dispositif récepteur (11) est agencée pour interrompre le fonctionnement dudit équipement électromécanique, à la suite d'une détection d'un événement d'un deuxième type par ledit module de détection, l'unité de commande est adaptée pour transmettre, une alerte de détresse.

## Description

### Domaine technique

L'invention se rapporte au domaine technique des dispositifs de sécurité et notamment les dispositifs de sécurité des équipements électromécaniques.

L'invention se rapporte également au domaine des dispositifs d'alerte.

### Etat de la technique

Chaque année, les travailleurs agricoles français déclarent plus de 70 000 accidents du travail. La charge de travail important et le haut taux de mécanisation de ce secteur expose les travailleurs agricoles aux accidents du travail. De plus, la grande variété d'activités et donc de machines associées renforce cette exposition.

Face à cette situation, certains agriculteurs s'équipent déjà d'équipements de protection individuels (EPI) ainsi que de protections sur le matériel et autres équipements de protection collective (EPC). Toutefois, des accidents échappent encore à ces outils et ne possèdent pas de solution qui leur soit dédiée.

Il existe des dispositifs d'alarme du travailleur isolé (DATI), mais ceux-ci sont largement rejetés par les utilisateurs car ils comportent plusieurs points négatifs. Tout d'abord, les algorithmes sont inadaptés et génèrent trop d'alertes intempestives. Ils représentent également une forte charge mentale pour l'utilisateur puisque ces outils doivent être régulièrement rechargés et portés par l'utilisateur et l'absence de couverture réseau en zones blanches est fortement problématique. Enfin, ces dispositifs ne sont pas connectés aux machines ce qui est pourtant une source majeure d'accident. En effet, les DATI existants ne communiquent pas avec les machines présentes dans l'environnement du travailleur, que ce soit pour couper la machine afin d'éviter un accident ou un suraccident, ou bien pour la prise en compte de ces machines dans l'évaluation des risques.

Il est également connu d'utiliser les DATI mais ceux-ci ne permettent pas la connexion aux machines notamment car ils ne comportent pas de boitiers récepteurs compatibles et donc pas de connexion physique ou électrique aux machines, les algorithmes ne sont pas adaptés et le hardware n'est pas le même. De plus, ils ne permettent pas de couvrir systématiquement des zones blanches, que l'on retrouve souvent dans les zones agricoles.

Il est également connu d'utiliser des dispositifs d'arrêt d'urgence sans fil connecté à la machine mais ceux-ci ne permettent pas de déclencher un appel de détresse.

Les domaines industriels peuvent également être touchés du fait de l'existence de tous types de dispositifs électromécaniques divers et variés.

L'invention se place donc dans ce contexte et cherche à résoudre l'ensemble des inconvénients précités. Ainsi, l'invention cherche à proposer un dispositif qui permette de prévenir et d'éviter les accidents et en cas d'accident d'atténuer les conséquences et d'accélérer leur prise en charge mais permettant également l'adaptation des DATI aux connectiques des machines afin d'obtenir une connexion au sens large entre eux.

### Présentation de l'invention.

L'invention a pour objet un dispositif d'alerte et de sécurité d'un équipement électromécanique comportant un dispositif de déclenchement unique comprenant un module de détection d'évènement, une première unité de communication apte à échanger des données et une unité de commande ; au moins un dispositif récepteur comportant une deuxième unité de communication apte à échanger des données avec ladite première unité de communication et une unité d'action apte à interrompre le fonctionnement d'un équipement électromécanique auquel il est associé ; remarquable en ce que à la suite d'une détection d'un événement d'un premier type par ledit module de détection, l'unité de commande est agencée pour transmettre au dispositif récepteur, via les première et deuxième unités de communication sans fil, une instruction d'arrêt de l'équipement et l'unité d'action dudit dispositif récepteur est agencée pour, à la réception de ladite instruction d'arrêt, interrompre le fonctionnement dudit équipement électromécanique, à la suite d'une détection d'un événement d'un deuxième type par ledit module de détection, l'unité de commande est adaptée pour transmettre, une alerte de détresse par la première unité de communication.

Le dispositif de déclenchement unique peut comporter un boitier sur lequel est monté le module de détection. Le module de détection d'évènement peut à la fois servir pour détecter un évènement du premier type et un évènement du deuxième type bien que les deux types d'évènements soient distincts. Le module de détection d'évènement peut détecter en fonction de l'interaction entre l'utilisateur et le dispositif de déclenchement s'il fait face à un évènement du premier type ou à un évènement du deuxième type. Le dispositif de déclenchement comporte une première unité de communication apte à échanger des données à l'aide d'un réseau de communication qui peut être sans fil.

Le dispositif de sécurité comporte au moins un dispositif récepteur adapté pour être monté sur un équipement électromécanique de type machine agricole, ou machine de l'industrie. Le dispositif récepteur comporte une unité d'action et peut être monté de manière à être directement relié à l'alimentation électrique de l'équipement électromécanique pour sa propre alimentation électrique. Dans un autre mode de réalisation, le dispositif récepteur peut être monté de manière à être directement relié à l'alimentation électrique de l'équipement électromécanique à la fois pour sa propre alimentation mais également afin que ladite unité d'action puisse interrompre le fonctionnement dudit équipement électromécanique. Dans un mode de réalisation, le dispositif récepteur peut comporter une prise universelle adaptée au type de machine sur lequel il doit être monté. Dans un autre mode de réalisation, le dispositif récepteur peut comporter une connectique spécifique adaptée au type de machine sur lequel il doit être monté. Les dispositifs récepteurs peuvent être montés sur une grande variété de machines déjà existante. Il peut donc exister une grande variété de dispositifs récepteurs afin de s'adapter aux différentes machines déjà existantes.

L'unité d'action peut interrompre le fonctionnement de l'équipement électromécanique de manière directe ou indirecte. Le dispositif récepteur comporte une deuxième unité de communication apte à échanger des données à l'aide d'un réseau de communication qui peut être sans fil. Ainsi, la première unité de communication du dispositif de déclenchement et la deuxième unité de communication du dispositif récepteur peuvent être adaptées pour communiquer ensemble par le réseau de communication sans fil qui peut être commun aux deux dites unités, à la suite d'une instruction donnée par l'unité de commande du dispositif de déclenchement.

Les unités de communication peuvent communiquer grâce à deux types de réseaux radio, la courte portée de l'ordre de quelques dizaines de mètres pour l'arrêt des machines et la longue portée, de l'ordre du kilomètre pour relayer les alertes de détresse.

Le dispositif de sécurité peut être adaptable à une grande variété d'équipement électromécanique, donc de machines ou de véhicules.

Le dispositif de sécurité peut permettre d'utiliser un seul dispositif adapté pour couvrir un large éventail de situations de sécurité. Le dispositif de sécurité peut permettre de réduire le besoin de multiples systèmes spécialisés. Du fait de sa possibilité de réponse à deux types d'évènements différents grâce à un même dispositif, la versatilité du système est augmentée.

Le fait que le dispositif de sécurité puisse arrêter à distance un équipement électromécanique à la suite de la détection d'un évènement du premier type, peut permettre d'obtenir une réaction rapide en cas de danger sans nécessiter la présence physique d'un opérateur à proximité immédiate de l'équipement. Le dispositif de sécurité peut également permettre une amélioration de la sécurité dans l'environnement de travail en permettant l'arrêt immédiat des équipements électromécaniques potentiellement dangereux. Les risques d'accidents liés à l'utilisation d'équipements électromécaniques peuvent être réduits.

Le fait que le dispositif de sécurité puisse envoyer une alerte de détresse à la suite de la détection d'un évènement du deuxième type, peut permettre d'obtenir une capacité de signalement rapide des situations d'urgence et donc l'amélioration potentielle du temps de réponse des secours. Le dispositif de sécurité peut ainsi permettre l'augmentation de la sécurité personnelle des utilisateurs, particulièrement dans des environnements de travail isolés ou dangereux.

Le fait de regrouper le module de détection d'évènement, l'unité de communication et l'unité de commande dans un seul dispositif de déclenchement peut permettre de réduire le temps de traitement entre la détection d'un évènement et la réaction du système.

Le fait que le dispositif de sécurité puisse réagir différemment selon le type d'évènement détecté peut permettre d'optimiser la réponse en fonction de la gravité ou de la nature de la situation. Le dispositif peut également permettre de réduire les fausses alertes tout en permettant des réponses graduées.

Le fait de pouvoir déclencher deux types d'actions distinctes avec un seul dispositif de déclenchement peut permettre de simplifier l'interface utilisateur tout en maintenant une double fonctionnalité. Les dispositifs peuvent ainsi être plus compact et multifonctions. Le dispositif de déclenchement unique peut permettre de faciliter l'apprentissage et l'utilisation du dispositif de sécurité.

Grâce à l'invention, le dispositif de déclenchement unique peut permettre à la fois de détecter un évènement du premier type et un évènement du deuxième type et de déclencher la réponse qui lui est associée de manière dissociée ou cumulative. Par synergie des deux fonctions le dispositif de déclenchement peut permettre de prévenir, d'éviter et d'accélérer la prise en charge d'une grande variété d'accidents du travail. Un même dispositif de déclenchement peut ainsi permettre une double fonction, avec deux fonctions distinctes, l'arrêt d'urgence de la machine et le déclenchement de la balise de détresse qui peuvent être déclenchées séparément ou de manière cumulative.

Avantageusement, le dispositif de déclenchement comporte des moyens de fixation à un smartphone.

Les moyens de fixation du dispositif de déclenchement peuvent comporter des moyens de connexion filaire à un smartphone par exemple de type USB-C pour la recharge et/ou l'alimentation dudit dispositif de déclenchement. Les moyens de fixation peuvent permettre une compatibilité avec tous les smartphones.

Les moyens de fixation du dispositif de déclenchement peuvent comporter des moyens de communication entre le smartphone et ledit dispositif de déclenchement. Les moyens de communication peuvent transiter par un moyens de connexion filaire.

Les moyens de fixation du dispositif de déclenchement peuvent comporter des moyens d'attache au smartphone ou à la coque du smartphone. Les moyens d'attache peuvent comporter une fixation magnétique ou une fixation adhésive ou encore une fixation auto agrippante ou former une coque dédiée au smartphone intégrant le dispositif de déclenchement.

Le dispositif de déclenchement peut comporter un port de charge secondaire qui peut permettre de recharger le smartphone sans débrancher ledit dispositif de déclenchement. Cette fonctionnalité peut ainsi permettre de faciliter son utilisation et d'augmenter la probabilité d'utilisation puisqu'une fois le dispositif de détection branché, celui-ci reste en place et l'utilisateur n'a plus à se soucier de le brancher ou le débrancher pour la recharge du smartphone.

Le fait de pouvoir fixer le dispositif de déclenchement directement sur le smartphone peut permettre d'utiliser certaines ressources du smartphone comme par exemple sa batterie, son système de positionnement par satellite ou ses réseaux de communication. En effet, l'utilisation de la localisation GPS du smartphone peut permettre d'obtenir une localisation précise de l'utilisateur en cas d'urgence.

L'utilisation du smartphone peut permettre de créer des profils utilisateur détaillés et qui soient adaptés aux besoins spécifiques de chaque utilisateur.

Avantageusement, le dispositif de déclenchement comporte des moyens de couplage sans fil.

L'utilisation de moyens de couplage sans fil peut permettre au dispositif de déclenchement de se connecter à au moins un dispositif récepteur sans nécessiter de connexion physique.

Les moyens de couplage sans fil du dispositif de déclenchement peuvent utiliser trois types de réseaux de communication sans fils, un réseau courte portée adapté pour l'arrêt des machines, un réseau longue portée adapté pour les appels de détresse en zones blanches, et un protocole de communication Bluetooth^{®} adapté pour la communication entre le dispositif de déclenchement et le smartphone.. Le fait d'utiliser différents types de réseaux de communication peut permettre d'augmenter la fiabilité globale du système de sécurité.

Avantageusement, le module de détection d'évènement comporte un bouton comportant des moyens de détection configurés pour détecter un appui sur ledit bouton, une unité de calcul configurée pour interpréter l'évènement du premier type en réponse à un appui bref sur ledit bouton, ladite détection de l'appui bref est adaptée pour déclencher une première action associée audit évènement du premier type.

Un appui bref sur le bouton peut être détecté par le moyen de détection permettant à l'unité de calcul d'interpréter un évènement du premier type. L'appui bref peut être défini par l'action de presser le bouton, peu importe la durée d'appui suivant cette pression.

La détection du premier type d'évènement peut être en réponse à une action manuelle de l'utilisateur avec appui bref sur le moyen de détection.

Dans un mode de réalisation, la première action du premier type peut permettre le déclenchement d'un arrêt d'urgence de l'appareil électromécanique sur lequel le dispositif récepteur est monté. Dans un autre mode de réalisation, la première action du premier type peut permettre le déclenchement d'un arrêt d'urgence de tous les appareil électromécaniques sur lequel un dispositif récepteur est à portée de signal. La première action, peut-être une action de prévention du risque afin d'éviter qu'une situation à risque s'aggrave ou n'advienne.

Avantageusement, l'unité de calcul est configurée pour interpréter l'évènement du deuxième type en réponse à un appui prolongé sur le bouton, ladite détection de l'appui prolongé est adaptée pour déclencher une deuxième action associée audit évènement du deuxième type.

Un appui prolongé sur le moyen de détection peut permettre à l'unité de calcul d'interpréter un évènement du deuxième type. L'appui prolongé peut être défini par une durée d'appui supérieure à une durée seuil prédéterminée. Tout appui prolongé déclenche automatiquement un appui court et l'interprétation d'un évènement du premier type et cet appui se transforme en appui prolongé détecté comme un évènement du deuxième type à la seule condition que la durée d'appui soit supérieure à une valeur seuil.

La détection du deuxième type d'évènement peut être en réponse à une action manuelle de l'utilisateur avec appui prolongé sur le bouton.

La deuxième action correspondant au deuxième type d'évènement peut permettre le déclenchement d'un appel de détresse pouvant impliquer automatiquement un arrêt d'urgence de l'appareil électromécanique sur lequel le dispositif récepteur est monté. La deuxième action, peut-être une action d'accélération de la prise en charge d'un accident.

Lorsqu'un évènement du deuxième type est détecté par le bouton du module de détection d'évènement, l'évènement du premier type a nécessairement été détecté en amont et la deuxième action est déclenchée après la première action. Le dispositif de déclenchement peut ainsi introduire une notion de hiérarchisation des évènements et une gradation dans la réponse du système en fonction de la gravité de la situation.

La détection d'un appui prolongé sur le bouton pour déclencher une deuxième action correspondant à un évènement du deuxième type, peut permettre de réduire le risque de déclenchement accidentel de la fonction d'appel de détresse, réduisant des appels intempestifs des secours ou le lancement d'une alerte involontaire. Ainsi, l'appui prolongé peut permettre de déclencher successivement deux actions distinctes, réduisant la complexité de l'utilisation du dispositif notamment dans des situations d'urgence.

Avantageusement, le module de détection d'évènement comporte un capteur de mouvement.

Le capteur de mouvement peut être une centrale inertielle. Le capteur de mouvement peut permettre de capter des données qui peuvent être interprétées par l'unité de calcul adaptée pour identifier des mouvements inhabituels comme par exemple des chutes et/ou chocs et/ou des mouvements brusques et/ou une inactivité prolongée. Lorsque l'unité de calcul interprète l'un de ces mouvements inhabituels à partir des données mesurées par le capteur de mouvement, l'unité de commande peut déclencher de manière automatique une première ou une deuxième action associée au premier ou au deuxième type d'évènement par le module de détection d'évènement. Cette réponse automatique peut permettre d'éviter ou d'anticiper une intervention manuelle de l'utilisateur, notamment si celui-ci n'est pas en état de déclencher manuellement le module de détection.

L'interprétation des données du capteur de mouvements par l'unité de calcul peut permettre de détecter un évènement du premier type et un évènement de deuxième type selon les mouvements de l'utilisateur tels que, entre autres, les chutes, les chocs ou les durée d'immobilité supérieure à un ou des seuil(s) prédéterminé(s). Les conditions de déclenchement peuvent être interprétées par des algorithmes adaptés pour étudier les mouvements de l'utilisateur. Les algorithmes peuvent interpréter les accélérations linéaires et les accélérations angulaires captées par la centrale inertielle du capteur de mouvement. Dans un autre mode de réalisation, la détection du premier type d'évènement peut être en réponse à une détection automatique faite par des algorithmes qui peuvent être contenus dans l'unité de calcul. Dans un autre mode de réalisation, la détection du deuxième type d'évènement peut être en réponse à une détection automatique faite par des algorithmes qui peuvent être contenus dans l'unité de calcul.

L'appel de détresse peut être déclenché après un appui prolongé sur le bouton ou en cas de détection d'une situation critique.

L'arrêt des machines peut être déclenché après un appui bref sur le bouton ou en cas de détection d'une situation critique.

Avantageusement, le dispositif récepteur est configuré pour coopérer directement avec l'équipement électromécanique.

Un lien fonctionnel physique, mécanique et/ou électronique peut exister entre le dispositif récepteur et l'équipement électromécanique. Le dispositif récepteur peut être branché sur l'équipement électromécanique.

La deuxième unité de communication peut recevoir les données envoyées par la première unité de communication puis une deuxième unité de commande peut interpréter ces données de sorte que l'unité d'action génère une réponse correspondant à l'évènement détecté par le module de détection d'évènement du dispositif de déclenchement unique à savoir qu'il peut soit entrainer une coupure de l'alimentation électrique de l'équipement électromécanique soit donner un ordre d'arrêt de la machine au système dudit équipement électromécanique.

La mise en place d'un système d'arrêt sans fils de l'équipement électromécanique et le déport sur l'utilisateur du dispositif de déclenchement de l'arrêt, peut permettre de réduire le temps d'activation du dispositif de déclenchement de l'arrêt et par conséquent du délai entre l'identification d'un incident et la coupure des machines. La mise en place de ce système peut également permettre de sécuriser des situations où le travailleur ne pourrait pas avoir un accès direct à un système d'arrêt filaire ainsi que les situations ou l'équipement électromécanique ne serait pas équipé d'un système d'arrêt filaire.

Avantageusement, l'unité d'action du dispositif récepteur est configurée pour entrainer un arrêt de l'équipement électromagnétique.

L'unité d'action peut permettre de fonctionner comme un système d'arrêt d'urgence. Le système d'arrêt d'urgence du dispositif électromécanique peut correspondre au bouton du dispositif de déclenchement unique et peut ainsi être déporté directement sur l'utilisateur.

Dans un mode de réalisation, l'unité d'action d'un dispositif récepteur peut par exemple réaliser la première action, à savoir couper le dispositif électromécanique équipé d'un dispositif récepteur si celui-ci est le plus proche de l'individu porteur du dispositif de déclenchement unique ayant détecté un premier ou un deuxième type d'évènement.

Dans un autre mode de réalisation, chaque unité d'action de chaque dispositif récepteur peut par exemple réaliser la première action, à savoir couper le dispositif électromécanique équipé d'un dispositif récepteur si celui-ci est présent dans un périmètre limité autour de l'individu porteur du dispositif de déclenchement unique ayant détecté un premier ou un deuxième type d'évènement.

La réalisation d'une action du premier type peut permettre un arrêt rapide du dispositif électromécanique et peut permettre de prévenir ou limiter les dommages matériels et les blessures potentielles. Un arrêt rapide peut être permis grâce à la réduction du temps d'activation de l'arrêt de l'équipement électromécanique, grâce à la présence du bouton du dispositif de déclenchement unique placé au plus près de l'utilisateur.

De manière générale, lorsqu'une coupure électrique est réalisée sur une machine électrique, celle-ci n'est pas toujours mise en sécurité puisque de l'énergie cinétique peut être emmagasinée dans les parties mobiles de ladite machine. Sur ce type de machine à risque cinétique, il est donc nécessaire d'utiliser un récepteur spécifique adapté pour communiquer avec les systèmes de sécurité de la machine pour l'arrêter efficacement.

Avantageusement, l'instruction d'arrêt est associée à tout type d'équipement électromécanique.

Le codage de l'unité d'action peut comporter un code unique adapté pour communiquer avec tout type d'équipement électromécanique.

Avantageusement, l'instruction d'arrêt est associée à un type d'équipement électromécanique.

L'instruction d'arrêt, à savoir, l'information transmise par le dispositif de déclenchement unique au dispositif récepteur, peut être associée à un ou plusieurs types de dispositif récepteur. Il peut ainsi exister plusieurs types d'instructions d'arrêt chacun associé à un ou plusieurs types de récepteur en fonction de la programmation qu'il a subi pour fonctionner avec l'équipement électromécanique sur lequel il est monté.

Lors d'un arrêt d'urgence, le dispositif de déclenchement unique ordonne aux dispositifs récepteurs montés sur les machines, de stopper les machines.

Avantageusement, l'unité de commande est adaptée pour transmettre une demande de confirmation d'état d'un utilisateur et pour, en l'absence de réponse, transmettre l'alerte de détresse.

Lorsqu'un évènement du deuxième type est détecté après un appui prolongé sur le bouton, l'unité de commande est adaptée pour transmettre à son utilisateur une notification par exemple au travers d'une application mobile dédiée. La notification transmise à utilisateur peut être sous la forme d'une interrogation sur l'état de santé dudit utilisateur. Dans le cas d'une absence de réponse de la part de l'utilisateur supérieure à une durée prédéterminée, alors l'unité de commande peut être adaptée pour transmettre un appel de détresse. Lors d'un appel de détresse, le l'unité de commande ordonne à l'application mobile d'appeler les numéros d'urgence. L'application lance une boucle d'appel sur une base de numéros préenregistrés jusqu'à obtenir une réponse.

L'unité de commande peut donc fonctionner en utilisant un système de vérification en deux étapes, à savoir l'envoi d'une demande de confirmation d'état et la réponse ou l'absence de réponse à ladite demande, avant l'envoi d'une alerte de détresse, ce qui peut permettre de limiter le nombre de fausses alertes tout en s'assurant qu'une aide est envoyée en cas de véritable besoin.

Cette demande de confirmation peut permettre de vérifier si l'utilisateur a réellement besoin d'aide.

Avantageusement, l'unité de commande est adaptée pour transmettre une demande de confirmation d'état d'un utilisateur et pour, ou en cas de confirmation d'un état de détresse, transmettre l'alerte de détresse.

Lorsqu'un évènement du deuxième type est détecté après un appui prolongé sur le bouton, l'unité de commande est adaptée pour transmettre à l'utilisateur une notification par exemple au travers d'une application mobile dédiée. La notification transmise à l'utilisateur peut être sous la forme d'une interrogation sur l'état de santé dudit utilisateur. Dans le cas ou en cas de confirmation d'un état de détresse, par exemple « je ne vais pas bien » ou « j'ai besoin d'aide » de la part de l'utilisateur, alors l'unité de commande peut être adaptée pour transmettre un appel de détresse. Lors d'un appel de détresse, le l'unité de commande ordonne à l'application mobile d'appeler les numéros d'urgence. L'application lance une boucle d'appel sur une base de numéros préenregistrés jusqu'à obtenir une réponse.

L'unité de commande peut donc fonctionner en utilisant un système de vérification en deux étapes, à savoir l'envoi d'une demande de confirmation d'état et la réponse ou l'absence de réponse à ladite demande, avant l'envoi d'une alerte de détresse, ce qui peut permettre de limiter le nombre de fausses alertes tout en s'assurant qu'une aide est envoyée en cas de véritable besoin.

Cette demande de confirmation peut permettre de vérifier si l'utilisateur a réellement besoin d'aide.

Avantageusement, la première unité de communication est adaptée pour coopérer avec un réseau de communication sans fil et, en l'absence de communication avec ledit réseau de communication sans fil, pour coopérer avec un réseau radio dédié.

La première unité de communication peut comporter trois modules de communication comme le Bluetooth^{®}, un module de courte portée et un module de longue portée. Dans le cas où le smartphone est dans l'incapacité de communiquer par ses propres réseaux de communications habituels pour l'envoi d'une alerte de détresse, le dispositif est adapté pour basculer sur un autre mode de communication sans fil. Le réseau de communication sans fil peut passer par un intermédiaire, notamment un réseau public longue portée de communication sans fil. Ce réseau peut permettre de la communication longue portée. Lorsque le smartphone est dans l'incapacité de communiquer par ses propres réseaux et que le dispositif ne peut se connecter au réseau public longue portée, le dispositif peut être adapté pour réaliser une communication directe par l'intermédiaire d'un réseau radio privé longue portée. Le fait que la première unité de communication puisse prendre le relais sur les réseaux de communication du smartphone avec des réseaux radio longue portée peut permettre d'offrir une redondance dans l'envoi d'alertes et d'informations y compris si les réseaux de communication standard du smartphone sont indisponibles ou surchargés.

Ce double système de couverture peut permettre de déployer rapidement le dispositif dans de nouveaux environnements sans dépendre de l'infrastructure réseau existante.

Avantageusement, le smartphone est adapté pour déclencher une séquence d'appel prédéterminée à la suite d'une instruction du dispositif de déclenchement unique via la première unité de communication.

Si les réseaux de communication du smartphone sont disponibles, le smartphone peut lancer la boucle d'appel. Le contenu de l'appel peut indiquer l'identité de l'individu, sa localisation, le type et les conditions d'accident qui ont été détectées, la présence ou non de dispositifs électromécaniques à proximité.

Un autre aspect de l'invention concerne la possibilité pour un même dispositif de sécurité de faire fonctionner conjointement plusieurs dispositifs de déclenchement unique.

Le fait d'utiliser une pluralité de dispositif de déclenchement unique peut permettre le fonctionnement en équipe, c'est-à-dire que si un accident arrive ou qu'un premier type d'évènement est détecté sur l'un des dispositifs de déclenchement unique, alors une première action peut être déclenchée pour l'utilisateur portant le premier dispositif de déclenchement unique mais également pour un deuxième utilisateur portant un deuxième dispositif de déclenchement unique.

L'utilisation de plusieurs dispositifs de déclenchement unique peut permettre de couvrir des zones géographiques plus grandes qu'avec un seul dispositif de déclenchement unique. Les dispositifs de déclenchement unique peuvent s'ajouter aux dispositifs récepteurs pour relayer les envoi d'alertes et les informations.

### Brève description des figures.

D'autres avantages et caractéristiques de la présente invention sont maintenant décrits à l'aide d'exemples uniquement illustratifs et nullement limitatifs de la portée de l'invention, et à partir des dessins annexés, dessins sur lesquels les différentes figures représentent :
[Fig.1] représente schématiquement une vue de face d'un dispositif de déclenchement monté sur une face arrière d'un smartphone selon un mode de réalisation de l'invention.
[Fig.2] représente schématiquement une vue en perspective d'un premier type de dispositif récepteur selon un mode de réalisation de l'invention.
[Fig.3] représente schématiquement une vue en perspective d'un deuxième type de dispositif récepteur selon un mode de réalisation de l'invention.

Dans la description qui suit, les éléments identiques, par structure ou par fonction, apparaissant sur différentes figures conservent, sauf précision contraire, les mêmes références.

### Description d'un mode de réalisation.

On a représenté en [Fig.1] une vue schématique d'un dispositif de sécurité selon un mode de réalisation. Le dispositif de sécurité est également décrit en lien avec les [Fig.2] et [Fig.3] représentant une vue schématique d'un dispositif de déclenchement 10 du dispositif de sécurité et avec la [Fig.3] représentant une vue schématique d'un dispositif récepteur 11 dudit dispositif de sécurité.

Le dispositif de sécurité comporte un dispositif de déclenchement 10 et un dispositif récepteur 11 adaptés pour coopérer ensemble.

Le dispositif de sécurité comporte un boitier sur lequel est monté un module de détection d'évènement. Le dispositif de déclenchement 10 unique comporte le module de détection d'évènement. Le dispositif de déclenchement 10 unique comporte un bouton 100.

Le dispositif de déclenchement 10 comporte une première unité de communication apte à échanger des données à l'aide d'un réseau de communication qui peut être sans fil. Le dispositif de déclenchement 10 comporte une unité de commande.

Le dispositif de déclenchement 10 comporte des moyens de fixation à un smartphone. Les moyens de fixation du dispositif de déclenchement comportent des moyens de connexion filaire pour la recharge dudit dispositif de déclenchement 10. Les moyens de fixation du dispositif de déclenchement 10 comportent des moyens d'attache au smartphone ou à la coque du smartphone. Les moyens d'attache comportent une fixation magnétique ou une fixation adhésive. Le dispositif de déclenchement 10 comporte un port de charge secondaire qui permet de recharger le smartphone sans débrancher ledit dispositif de déclenchement 10.

Le module de détection d'évènement comporte un capteur de mouvement. Le capteur de mouvement comporte une centrale inertielle, permettant de détecter des chutes et/ou des mouvements brusques et/ou une inactivité prolongée.

Le dispositif de sécurité comporte un dispositif récepteur 11. Le dispositif récepteur est adapté pour être monté sur un équipement électromécanique de type machine agricole, ou machine de l'industrie. Le dispositif récepteur 11 est configuré pour coopérer directement avec l'équipement électromécanique. Le dispositif récepteur 11 est adapté pour être branché sur l'équipement électromécanique.

Le dispositif récepteur 11 comporte une unité d'action et il est adapté pour être monté de manière à être directement relié à l'alimentation électrique du dispositif électromécanique pour sa propre alimentation, mais également afin que ladite unité d'action puisse interrompre le fonctionnement dudit équipement électromécanique. L'unité d'action permet de fonctionner comme un système d'arrêt d'urgence. Le bouton d'arrêt d'urgence du dispositif électromécanique est ainsi déporté directement sur l'utilisateur.

Le dispositif récepteur 11 est adapté pour être monté sur n'importe quel équipement électromécanique déjà existant. L'unité d'action est adaptée pour interrompre le fonctionnement de l'équipement électromécanique de manière directe ou indirecte.

Le dispositif récepteur 11 comporte une deuxième unité de communication apte à échanger des données à l'aide d'un réseau de communication sans fil.

La première unité de communication du dispositif de déclenchement 10 et la deuxième unité de communication du dispositif récepteur 11 sont adaptées pour communiquer ensemble par le réseau de communication sans fil commun aux deux dites unités, à la suite d'une instruction donnée par l'unité de commande du dispositif de déclenchement 10. La deuxième unité de communication reçoit les données envoyées par la première unité de communication puis interprète ces données de sorte que l'unité d'action génère une réponse correspondant à l'évènement détecté par le module de détection à savoir qu'il stoppe l'alimentation électrique dudit équipement électromécanique.

Le dispositif de déclenchement 10 comporte des moyens de couplage sans fil qui permettent au dispositif de déclenchement 10 de se connecter à au moins un dispositif récepteur 11 sans nécessiter de connexion physique.

Le bouton 100 comporte des moyens de détection configurés pour détecter un appui sur ledit bouton, une unité de calcul configurée pour interpréter l'évènement du premier type en réponse à un appui bref sur ledit bouton, ladite détection de l'appui bref est adaptée pour déclencher une première action associée audit évènement du premier type. Ainsi, à la suite d'une détection d'un événement d'un premier type par le bouton 100, l'unité de commande est agencée pour transmettre au dispositif récepteur 11, via les première et deuxième unités de communication sans fil, une instruction d'arrêt de l'équipement. L'unité d'action du dispositif récepteur 11 est agencée pour interrompre le fonctionnement de l'équipement électromécanique à la réception de l'instruction d'arrêt.

La détection du premier type d'évènement est en réponse à une action manuelle de l'utilisateur avec appui bref sur le moyen de détection.

L'unité de calcul du bouton 100 est configurée pour interpréter l'évènement du deuxième type en réponse à un appui prolongé sur le bouton, ladite détection de l'appui prolongé est adaptée pour déclencher une deuxième action associée audit évènement du deuxième type. La deuxième action du deuxième type permet le déclenchement d'un arrêt d'urgence de l'appareil électromécanique sur lequel le dispositif récepteur 11 est monté ainsi qu'un appel de détresse. A la suite d'une détection d'un événement d'un deuxième type par ledit module de détection, l'unité de commande est adaptée pour transmettre, l'alerte de détresse par la première unité de communication.

Un appui prolongé sur le bouton 100 permet à l'unité de calcul d'interpréter un évènement du deuxième type. L'appui prolongé est défini par une durée supérieure à une durée seuil prédéterminée.

L'appel de détresse peut être déclenché après un appui prolongé sur le bouton 100 ou en cas de détection d'une situation critique comme par exemple une chute violente de l'utilisateur, un choc, une immobilisation prolongée de l'utilisateur, un arrêt d'urgence des machines ou encore un basculement de l'équipement électromécanique.

La détection du deuxième type d'évènement est en réponse à une action manuelle de l'utilisateur avec appui prolongé sur le moyen de détection.

Lorsqu'un évènement du deuxième type est détecté, l'évènement du premier type a nécessairement été détecté en amont et la deuxième action est déclenchée après la première action.

Ainsi, le bouton 100 sert pour détecter un évènement du premier type et un évènement du deuxième type bien que les deux types d'évènements soient distincts. Le module de détection d'évènement détecte donc, en fonction de l'interaction entre l'utilisateur et le bouton 100 ou en fonction des données captées par le capteur de mouvements, s'il fait face à un évènement du premier type ou à un évènement du deuxième type.

Lorsque l'unité de calcul interprète un mouvement inhabituel à partir des données mesurées par le capteur de mouvements, l'unité de commande déclenche de manière automatique une première ou une deuxième action associée au premier ou au deuxième type d'évènement, en fonction des données mesurées.

Pour éviter les fausses alertes, l'unité de commande est adaptée pour transmettre une demande de confirmation d'état à l'utilisateur et pour, en l'absence de réponse, transmettre l'alerte de détresse. L'unité de commande est également adaptée pour transmettre une demande de confirmation d'état d'un utilisateur et pour, ou en cas de confirmation d'un état de détresse, transmettre l'alerte de détresse.

Lorsqu'un évènement du deuxième type est détecté, l'unité de commande transmet à l'utilisateur une demande de confirmation de son état avant la transmission de l'appel de détresse. La transmission de l'alerte de confirmation de l'état de l'utilisateur est transmise sur son smartphone. L'appel de détresse est ensuite transmis en cas de confirmation d'un état de détresse ou en cas d'absence de réponse de l'utilisateur à la demande de confirmation d'état. L'application lance alors une boucle d'appel sur une base de numéros préenregistrés jusqu'à obtenir une réponse. Lorsque la liste de numéros préenregistrés est épuisée, le système relance les appels depuis le premier numéro de la liste jusqu'à obtenir une réponse. L'unité de commande fonctionne en utilisant un système de vérification en deux étapes avant l'envoi d'une alerte de détresse, ce qui peut permettre de limiter le nombre de fausses alertes tout en s'assurant qu'une aide est envoyée en cas de véritable besoin.

La description qui précède explique clairement comment l'invention permet d'atteindre les objectifs qu'elle s'est fixée, à savoir proposer un dispositif qui permettre de prévenir et d'éviter les accidents et en cas d'accident d'atténuer les conséquences et d'accélérer leur prise en charge, en proposant un dispositif de sécurité comportant un dispositif de déclenchement et un dispositif récepteur aptes à communiquer entre eux. Le dispositif de déclenchement comporte un bouton unique adapté pour reconnaitre à la fois un évènement d'un premier type et un évènement d'un deuxième type, ces deux événements étant bien distincts l'un de l'autre.

Cet objectif est atteint grâce à la possibilité de pouvoir déclencher deux types d'actions distinctes avec un seul bouton et donc d'optimiser la réponse en fonction de la gravité ou de la nature de la situation et donc d'obtenir une capacité de signalement rapide des situations d'urgence.

En tout état de cause, l'invention ne saurait se limiter aux modes de réalisation spécifiquement décrits dans ce document, et s'étend en particulier à tous moyens équivalents et à toute combinaison techniquement opérante de ces moyens.

## Revendications

1. Dispositif d'alerte et de sécurité d'un équipement électromécanique comportant :
- Un dispositif de déclenchement (10) unique comprenant un module de détection d'évènement, une première unité de communication apte à échanger des données et une unité de commande ;
- Au moins un dispositif récepteur (11) comportant une deuxième unité de communication apte à échanger des données avec ladite première unité de communication et une unité d'action apte à interrompre le fonctionnement d'un équipement électromécanique auquel il est associé ;
**Caractérisé en ce que** :
- A la suite d'une détection d'un événement d'un premier type par ledit module de détection,
• l'unité de commande est agencée pour transmettre au dispositif récepteur (11), via les première et deuxième unités de communication sans fil, une instruction d'arrêt de l'équipement et
• l'unité d'action dudit dispositif récepteur (11) est agencée pour, à la réception de ladite instruction d'arrêt, interrompre le fonctionnement dudit équipement électromécanique,
- A la suite d'une détection d'un événement d'un deuxième type par ledit module de détection, l'unité de commande est adaptée pour transmettre, une alerte de détresse par la première unité de communication.

2. Dispositif de sécurité selon la revendication 1 **caractérisé en ce que** le dispositif de déclenchement (10) comporte des moyens de fixation à un smartphone.

3. Dispositif de sécurité selon l'une des revendications précédentes **caractérisé en ce que** le dispositif de déclenchement (10) comporte des moyens de couplage sans fil.

4. Dispositif de sécurité selon l'une des revendications précédentes **caractérisé en ce que** le module de détection d'évènement comporte un bouton (100) comportant :
- des moyens de détection configurés pour détecter un appui sur ledit bouton (100),
- une unité de calcul configurée pour interpréter l'évènement du premier type en réponse à un appui bref sur ledit bouton (100),
- ladite détection de l'appui bref est adaptée pour déclencher une première action associée audit évènement du premier type.

5. Dispositif de sécurité selon la revendication précédente **caractérisé en ce que** l'unité de calcul est configurée pour interpréter l'évènement du deuxième type en réponse à un appui prolongé sur le bouton (100), ladite détection de l'appui prolongé est adaptée pour déclencher une deuxième action associée audit évènement du deuxième type.

6. Dispositif de sécurité selon l'une des revendications précédentes **caractérisé en ce que** le dispositif récepteur (11) est configuré pour coopérer directement avec l'équipement électromécanique.

7. Dispositif de sécurité selon l'une des revendications 1 à 6 **caractérisé en ce que** l'unité de commande est adaptée pour transmettre une demande de confirmation d'état d'un utilisateur et pour, en l'absence de réponse, transmettre l'alerte de détresse.

8. Dispositif de sécurité selon l'une des revendication 1 à 6 **caractérisé en ce que** l'unité de commande est adaptée pour transmettre une demande de confirmation d'état d'un utilisateur et pour, ou en cas de confirmation d'un état de détresse, transmettre l'alerte de détresse.

9. Dispositif de sécurité selon l'une des revendications précédentes **caractérisé en ce que** la première unité de communication est adaptée pour coopérer avec un réseau de communication sans fil et, en l'absence de communication avec ledit réseau de communication sans fil, pour coopérer avec un réseau radio dédié.

10. Dispositif de sécurité selon l'une des revendications précédentes **caractérisé en ce que** le smartphone est adapté pour déclencher une séquence d'appel prédéterminée à la suite d'une instruction du dispositif de déclenchement (10) unique via la première unité de communication.

11. Système de sécurité comportant un dispositif de sécurité selon l'une des revendications 1 à 10 dit premier dispositif de sécurité et un deuxième dispositif de sécurité sensiblement identique.
